# EUROPÄISCHE PATENTSCHRIFT

(11) **EP 4 400 686 B1**
(45) Veröffentlichungstag und Bekanntmachung des Hinweises auf die Patenterteilung: **25.06.2025**
(21) Anmeldenummer: 23000008.5
(22) Anmeldetag: 11.01.2023
(51) Int. Cl.: E06B 1/32, E06B 3/263, E06B 3/68

(54) **ZWEISCHALIGES METALLFENSTER- UND -TÜRENSYSTEM MIT SCHMALSTEN STEGBREITEN FÜR HISTORISCHE GUSSEISERNE FENSTER / INDUSTRIE-, BÜRO- UND WOHNFENSTER, TÜREN MIT SCHUTZVERGLASUNG**
DOUBLE-SHELL METAL WINDOW AND DOOR SYSTEM WITH NARROW WEB WIDTHS FOR HISTORICAL CAST IRON WINDOWS / INDUSTRIAL, OFFICE AND RESIDENTIAL WINDOWS, DOORS WITH PROTECTIVE GLAZING
SYSTÈME DE FENÊTRE ET PORTE MÉTALLIQUE À DOUBLE PAROI AVEC DES LARGEURS DE NERVURES ÉTROITES POUR FENÊTRES/FENÊTRES COMMERCIALES, BUREAUX ET LOGEMENTS AVEC VITRAGE PROTECTEUR

(43) Veröffentlichungstag der Anmeldung: 17.07.2024
(73) Patentinhaber: Wittig, Wolf-Dieter, 38855 Wernigerode (DE); Stolze, Carolin, 38855 Wernigerode (DE)
(72) Erfinder: Wittig, Wolf-Dieter, 38855 Wernigerode (DE); Stolze, Carolin, 38855 Wernigerode (DE)

(56) Entgegenhaltungen:
- EP-A1- 2 427 620
- EP-A2- 0 825 323
- BE-A6- 1 011 034
- US-A- 2 402 105
- US-A1- 2019 368 262

## Beschreibung

Gusseiserne Fenster sind in vielen Industriebauten der letzten 2 Jahrhunderte verbaut.

Sehr schöne Architekturobjekte sind uns heute aus dieser Zeit noch erhalten.

Die ehemals als Lager oder Werkstatt genutzten Räume werden heute gern einer neuen wärmegeführten Nutzung zugeführt. Hier trifft der gestalterische Anspruch auf die bisher technische Unmöglichkeit (Beispielfassade Blatt 3/3).

Hierfür entwickelten wir ein Metallfenster- und -türensystem in unterschiedlichen Varianten, die alle gängigen Wärmeschutzverordnungen erfüllen und mit modernen Isolierglasscheiben versehen werden können.

Zu dem ergibt sich eine statische Unterstützung des Fensters. Dieses System entlastet historische Gebäude oder auch einen Neubau an den Laibungen als selbsttragendes Element.

Da nun Isolierglasscheiben verbaut werden können, kann nun auch entsprechendes Glas zur Einbruchhemmung, zum Schallschutz ,Panzerglas (beschusssicher)oder Feuerschutzverglasung eingebracht werden.

Die Fenster, selber mit Rahmen und Sprossen, ermöglichen so eine thermische Trennung und, so Stahl Verwendung findet, sind sie entspr. durch Feuer belastbar.

Hier stehen technische Versuche zur Erlangung einer entsprechenden Zertifizierung noch aus.

### Recherche:

Das letzte Jahr haben wir alle durch das deutsche Patentamt uns zur Verfügung gestellten Datensätze zum Thema Fenster gesichtet und keinerlei Patent gefunden, in dem auch nur ansatzweise unsere Erfindung in einem anderen Patent beschrieben wurde.

Dokument US 2,402,105 offenbart einen Fensterrahmen mit zwei Schalen aus gebogenem Stahl.

### Erklärungen:

Wir haben unsere Erfindung bisher nicht veröffentlicht oder medial zugänglich gemacht, auf keiner Messe ausgestellt oder anderweitig beworben oder publiziert. Unser Patent ist gewerblich anwendbar in Architektur, Metallbau, Glaserei.

Wir erklären uns bereit Lizenzen zu erteilen.

### Technische Beschreibung

Unser zweischaliges Metallfenster- und -türensystem mit schmalen Stegbreiten, für historische gusseiserne Fenster, Industrie-, Büro- und Wohnfenster und -türen mit Wärme-, Schall-, Feuer-, Einbruchschutzverglasung besteht im Wesentlichen aus einem nicht profilierten, zweischalen System. Hierfür werden handelsübliche Flachstähle/ Metalle z. B. wie in der Hauptzeichnung (Ansicht und Schnitt, Blatt 1/3)dargestellt 35x8 40x8, 50x8, 55x8 u.a. verwendet.

Äußere und innere Schale (Fenster mit Rahmen und Sprossen) werden geschweißt, gelötet, vernietet, verschraubt / wahlweise auch durch gängige technische Verfahren aus einer Platte geschnitten.

Die beiden flach konstruierten Fensterseiten (Blatt 2/3 Detail Festverglasung) werden mit einem festen Dämmstoff, vorzugsweise Holz, als thermisches Trennmaterial aber auch zur Aussteifung, mittels Schrauben von beiden Seiten verbunden. Hierdurch entsteht ein Profil, welches einem T-Träger gleicht und entsprechend statisch stabil wird.

Der Statik-, Dämmkern, aus einem dämmenden aber festen Polymer aber auch einem Leichtmetall, auch als Profil (z.B. Aluminium) bzw. einer spez. Holzart, kann je nach Wahl diesen Effekt unterstützen.

Andere weiche Dämmstoffe und oder auch einfach Luft oder weiche Füllungen erhöhen den Dämmeffekt, wirken jedoch zu Lasten der Statik.

Eine höhere Dämmleistung wird auch durch das beidseitige Verschrauben des Statik-, Dämmkerns beidseits versetzt erreicht.

Die Wärmebrücke, die durch ein Durchschrauben entsteht, ist jedoch zu vernachlässigen.Die beiden Flachfenster werden nun in eine Montageseite und einer Aufsatzseite unterteilt. Die Montageseite ist die zukünftige Außenseite des Fensters und nimmt im Verlauf der Montage die Dämmkerne sowie die Scheiben auf. Die Aufsatzseite wird abschließend auf die entsprechende Montagelösung aufgeschraubt.

Hierzu kann ein Bolzenschweißverfahren an der Montageseite eingesetzt werden z.B. für einen ABSt. Bolz. 1/1 St. A2K M5x20 SW8.

Ebenfalls kann ein Gewinde direkt in die Montageseite geschnitten werden [für eine Direktverschraubung der Aufsatzseite mit der Montageseite z.B. an historischen Gussfenstern (Grauguss)]. Oder es kann mit einem Abstandsbolzen mit Innengewinde, fest an der Montageseite mit der Hälfte Restgewinde für die Gegenschraube der Aufsatzseite, gearbeitet werden.

Dazwischen werden die Isolierglasscheiben gesetzt und wahlweise in historischer Nachempfindung verkittet oder, z.B. an Neubauten, verklebt.

Zur Verbindung der Schalen können Senkkopfschrauben verwendet werden (siehe Blatt 2/3), die später verspachtelt und beschichtet werden; somit verschwinden diesein der Ansicht der Fensterseiten und dienen gleichzeitig einer evtl. Revision bei Schäden.

Hutmuttern können ebenfalls als gestalterisches Element bei Neubauten eingesetzt werden.

Fenster- / Türöffnungen sind durch einen zusätzlichen Falz im Kern und durch die versetzte Aufdopplung am Rahmen(Zeichnung Detail Öffnungsflügel, Baltt 2/3) ebenso zu bewerkstelligen.

Historische gusseiserne Fenster können als Montageseite aber auch als Aufsatzseite weiterverwendet werden. So kann der hist. Bestand geschützt, erhalten und zusätzlich stabilisiert werden. Die Fensterlaibungen der Bestandsbauten sind nun vor Feuchteschäden des vormals entstandenen Kondensats am Fenster und seiner T-Profile geschützt, Wärmeverluste werden auf den Stand der Technik minimiert (siehe Beispielfassade Blatt 3/3 schwarz dargestellte Fenster).

## Patentansprüche

1. zweischaliges Metallfenster- und -türensystem mit schmalen Stegbreiten, mit zwi-schenliegendem Statik-, Dämmkern und Wärme-, Schall-, Feuer-, Einbruchschutzverglasung und deren Schutzkombinationen für Bauen im Bestand, z.B Restaurierung, Rekonstruktion und Ertüchtigung und Neubau geeignet ist,
wobei das zweischalig Metallsystem zwei flach gearbeitete Fensterseiten aufweist, die von Metallschalen gebildet werden, wobei die Metallschalen mit Hilfe eines festen Dämmkernes für hohe Statikleistung, vorzugsweise Holz, oder
weichen Dämmkerns für erhöhte Dämmleistung, vorzugsweise Luft, Ausfüllen mit versch. Dämmmaterialien, durch Verschrauben, Kleben, Nieten, o.ä. Verbindungsverfahren miteinander mittels Distanzelementen zur inneren Stabilisierung verbunden werden, so dass das zweischalige Metallsystem eine hohe statische Stabilität bei schmalster Ansicht wie bei einem historischen gusseisernen Fenster aufweist, welches ebenso minimal in der Tiefe aufträgt, so dass das zweischalige Metallsystem Isolier-, Panzer-, Feuerschutz- und Lärmschutzglas und oder Schutzkombinationen nach Stand der Technik unter Beibehaltung der historischen Materialstärken in den Einzelsprossen aufnehmen kann, mit der Möglichkeit einer späteren Revision, **dadurch gekennzeichnet dass**,
eine der Metallschalen durch ein historisches Gussfensten aus Gusseisen oder Grauguss gebildet wird und derart deren Weiternutzung im zweischaligen Metallsystem ermöglicht, wobei der meist denkmalgeschützte Bestand erhalten wird, indem das historische Gussfenster nun als Montage- oder auch als Aufsatzseite weiter genutzt wird.

## Claims

1. Double-skin metal window and door system with narrow bridge widths, with intermediate static and insulating core and thermal protection, noise protection, fire protection and
burglary protection glazing and combinations thereof suitable for use in existing buildings, e.g. restoration, reconstruction, refurbishment, and new construction, wherein the double-skin metal system has two flat window sides formed by metal shells, wherein the metal shells are connected to each other by means of a fixed insulating core for high structural stability, preferably made of wood, or a soft insulating core for increased insulation performance, preferably air, filling with various insulation materials, which are connected with each other by means of screws, glue, rivets, or similar fastening methods, using spacer elements for internal stabilization, so that the double-skin metal system exhibits high static stability with a slim appearance, similar to a historic cast-iron window, which also has a minimal depth, so that the double-skin metal system can accommodate insulating, armored, fire protection and noise protection glass and/or protective combinations in accordance with the state of the art while retaining the historical material thicknesses in the individual glazing bars, with the possibility of later inspection and repair, **characterized in that**
one of the metal skins is formed by a historic cast iron or gray cast iron window, enabling its continued use in the double-skin metal system, whereby the existing structure, which is usually a protected historic building, is preserved by continuing to use the historic cast iron window as an installation or attachment side.

## Revendications

1. La revendication concerne un système de portes et de fenêtres en métal à double paroi. Il se **caractérise par** des largeurs d'entretoises étroites dans la vue. Le noyau (intercalaire) situé entre les coques métalliques sert à augmenter la statique, l'isolation et l'insonorisation. En outre, une protection coupe-feu et anti-effraction est possible grâce à l'installation d'un vitrage approprié.
Le brevet peut s'appliquer à des bâtiments existants (restauration ou reconstruction) ou à des bâtiments neufs.
La structure de base du système se compose de deux coques métalliques avec un noyau isolant entre les deux.
Le choix du noyau isolant peut varier afin de renforcer certaines propriétés. Par exemple, une statique élevée grâce au bois dur ou à un polymère correspondant. Coefficient d'isolation élevé (air, bois tendre, composé polymère).
Le système peut être assemblé de manière stable par vissage, rivetage ou collage. On obtient une grande stabilité avec une vue très étroite, au moins similaire à celle d'une fenêtre ancienne en fonte de fer.
L'application en profondeur n'est également pas plus importante que pour une fenêtre ancienne en fonte de fer.
Ainsi, les épaisseurs des matériaux anciens peuvent être conservées dans la vue (visuel). Les systèmes de verre modernes (avancée technique) (verre isolant, verre blindé, verre coupe-feu, verre antibruit) ou leurs combinaisons peuvent être utilisés. La réparation et la révision font partie intégrante du système.
Une fenêtre existante en fonte peut servir comme l'une des coques de ce système. Cela permet de conserver le bâtiment existant, classé monument historique, tout en lui donnant une nouvelle utilité.
Cela signifie que les pièces situées derrière les fenêtres anciennes peuvent désormais être utilisées en pièces chauffées sans modifier pour autant l'aspect ancien de l'objet/du bâtiment.
